# EUROPÄISCHE PATENTSCHRIFT

(11) **EP 0 155 929 B1**
(45) Veröffentlichungstag und Bekanntmachung des Hinweises auf die Patenterteilung: **04.01.1989**
(21) Anmeldenummer: 85890061.6
(22) Anmeldetag: 14.03.1985
(51) Int. Cl.: E02D 3/026

(54) **Fahrbares Bodenverdichtungsgerät**
Self-propelled soil compacting apparatus
Appareil compacteur de sol automobile

(30) Priorität: 23.03.1984 AT 994/84
(43) Veröffentlichungstag der Anmeldung: 25.09.1985
(73) Patentinhaber: VOEST-ALPINE Aktiengesellschaft, A-1011 Wien (AT)
(72) Erfinder: Hirn, Ferdinand, A-8943 Aigen (AT); Schmölzer, Michael, A-8940 Liezen (AT)
(74) Vertreter: Kretschmer, Adolf

(56) Entgegenhaltungen:
- DE-B- 1 257 187
- FR-A- 2 133 536
- US-A- 2 164 845
- US-A- 2 386 025

## Beschreibung

Die Erfindung bezieht sich auf ein fahrbares Bodenverdichtungsgerät mit einem ersten Walzenläufer und einem zweiten Walzenläufer, wobei beide Walzenläufer verschieden ausgebildete Walzen aufweisen und die Walzenläufer durch eine Hubvorrichtung wahlweise in Arbeitsstellung gebracht werden können. Für verschiedene Aufgaben ist die Anwendung von Walzen verschiedener Art zweckmäßig und eine solche Anordnung, bei welcher verschiedene Walzenläufer wahlweise in Arbeitsstellung gebracht werden können, bietet daher Vorteile. Aus der CH-PS-436 371 ist ein solches Bodenverdichtungsgerät bekannt. Gemäß dieser Patentschrift sind die beiden Walzenläufer an einer verstellbaren Wippe angeordnet, welche in der einen Stellung den einen Walzenläufer und in der anderen Stellung den anderen Walzenläufer zur Wirkung bringt. Dadurch, daß zwei Walzenläufer hintereinander angeordnet sind, wird die Baulänge des Gerätes vergrößert und dies ist wieder nachteilig, wenn das Bodenverdichtungsgerät auf einem Fahrzeug, beispielsweise einem Tieflader, verladen werden soll. Dieses bekannte Bodenverdichtungsgerät erfordert eine völlig neue Konstruktion. Da aber Bodenverdichtungsgeräte mit nur einem Walzenläufer in überwiegendem Maße in Verwendung stehen, können Bodenverdichtungsgeräte mit zwei Walzenläufern nur in einer verhältnismäßig kleinen Serie und daher in kostspieliger Weise erzeugt werden.

Die Erfindung stellt sich zur Aufgabe, bei einem Bodenverdichtungsgerät der eingangs genannten Art die Baulänge verkürzbar zu machen und das Gerät für verschiedene Einsatzzwecke verwendbar zu machen.

Zur Lösung dieser Aufgabe besteht die Erfindung im wesentlichen darin, daß mit dem zweiten ein verwindungssteifer Zwischenrahmen verbunden ist, der seinerseits mit dem ersten Walzenläufer oder dem Rahmen des Bodenverdichtungsgerätes unter betriebsmäßigen Bedingungen wahlweise lösbar, verschwenkbar und unverschwenkbar verbindbar ist, an welchem der zweite Walzenläufer verschwenkbar gelagert ist und gegen welchen die Hubvorrichtung des zweiten Walzenläufers abgestützt ist. Da der Zwischenrahmen mit dem ersten Walzenläufer lösbar verbindbar ist, kann das Bodenverdichtungsgerät als Gerät mit nur einem Walzenläufer und als Gerät mit zwei Walzenläufern eingesetzt werden und es ist daher möglich, das Gerät in größerer Serie und daher billiger herzustellen. Vor allem aber kann die Baulänge des Gerätes für den Transport desselben auf Tiefladern od. dgl. wesentlich verkürzt werden. Da die Hubvorrichtung des zweiten Walzenläufers gegen den Zwischenrahmen abgestützt ist, stellt der zweite Walzenläufer ein selbständiges heb- und senkbares Aggregat dar, und mittels des verwindungssteifen Zwischenrahmens kann der zweite Walzenläufer samt seinem Hubmechanismus an das Bodenbearbeitungsgerät bzw. an den ersten Walzenläufer angeschlossen werden. Wenn der Zwischenrahmen mit dem ersten Walzenläufer bzw. dem Rahmen des Bodenverdichtungsgerätes unverschwenkbar verbunden wird, so kann der zweite Walzenläufer durch die Hubvorrichtung angehoben oder gesenkt werden. Beim Anheben des zweiten Walzenläufers tritt der erste Walzenläufer in Wirkung. Beim Absenken des zweiten Walzenläufers tritt dieser allein in Wirkung, wobei der erste Walzenläufer vom Boden abgehoben wird. Wenn der Zwischenrahmen mit dem ersten Walzenläufer bzw. mit dem Rahmen des Bodenverdichtungsgerätes schwenkbar verbunden wird, so kann der Zwischenrahmen mit dem zweiten Walzenläufer hochgeschwenkt werden, wobei die Walze des zweiten Walzenläufers auf der Walze des ersten Walzenläufers aufliegen kann. In diese Stellung wird auch die Baulänge des Bodenverdichtungsgerätes verkürzt, so daß der Transport desselben auf einem Fahrzeug erleichtert wird. Wenn der verwindungssteife Zwischenrahmen vom ersten Walzenläufer oder vom Rahmen des Gerätes gelöst wird, entsteht ein gewöhnliches Bodenverdichtungsgerät mit nur einem Walzenlager. Da der zweite Walzenläufer ein Zusatzgerät darstellt, kann das Bodenverdichtungsgerät mit dem ersten Walzenläufer allein für Verwendungszwecke, für welche der zweite Walzenläufer nicht erforderlich ist, zu einem geringeren Preis geliefert werden.

Gemäß einer bevorzugten Ausführungsform der Erfindung ist der mit dem zweiten Walzenläufer verbundene verwindungssteife Zwischenrahmen mit dem ersten Walzenläufer oder dem Rahmen des Bodenverdichtungsgerätes durch erste Verbindungsmittel, zweckmäßig mittels Steckbolzen, schwenkbar verbindbar und durch zweite Verbindungsmittel, zweckmäßig mittels Steckbolzen, starr verbindbar. Es wird dadurch die Möglichkeit geboten, den zweiten Walzenläufer nach Lösung der zweiten Verbindungsmittel so hoch zu schwenken, daß er über dem ersten Walzenläufer zu liegen kommt. Beim Arbeiten mit dem Gerät mit beiden Walzenläufern wird der verwindungssteife Zwischenrahmen sowohl mittels der ersten Verbindungsmittel als auch mittels der zweiten Verbindungsmittel mit dem ersten Walzenläufer oder mit dem Rahmen des Verdichtungsgerätes verbunden. Zweckmäßig erstreckt sich gemäß der Erfindung der mit dem zweiten Walzenläufer verbundene verwindungssteife Zwischenrahmen ungefähr parallel zur Achse des zweiten Walzenläufers. Die Anordnung ist hiebei gemäß der Erfindung vorzugsweise so getroffen, daß der erste Walzenläufer oder der Rahmen des Bodenverdichtungsgerätes an dem dem zweiten Walzenläufer zugewendeten Ende einen verwindungssteifen Querträger aufweist, mit welchem der verwindungssteife Zwischenrahmen des zweiten Walzenläufers lösbar, verschwenkbar und unverschwenkbar verbindbar ist. Da der am ersten Walzenläufer oder am Rahmen des Bodenverdichtungsgerätes angeordnete Querträger verwindungssteif ist, wird ein verwindungssteifer Anschluß des verwindungssteifen Zwischenrahmens des zweiten Walzenläufers geschaffen. Hiebei weist gemäß der Erfindung vorzugsweise der mit dem zweiten Walzenläufer verbundene verwindungssteife Zwischenrahmen Pratzen auf, welche den Querträger des ersten Walzenläufers oder des Rahmens des Bodenverdichtungsgerätes oben und unten umgreifen und durch Steckbolzen od. dgl. mit diesem verbindbar sind.

Bei einer vorteilhaften Ausführungsform der Erfindung ist der zweite Walzenläufer mit an den verwindungssteifen Zwischenrahmen angelenkten Armen ausgebildet, welche an ihrem von dem ersten Walzenläufer abgewendeten Ende durch einen Querträger rahmenartig verbunden sind. Auf diese Art stellt der zweite Walzenläufer selbst ein verwindungssteifes Aggregat dar, welches in einfacher Weise mittels seiner Arme an dem verwindungssteifen Zwischenrahmen angelenkt und gegen diesen durch eine Hubvorrichtung, beispielsweise durch hydraulische Zylinder-Kolben-Aggregate abgestützt ist.

Bei einer bevorzugten Ausführungsform weist das Bodenverdichtungsgerät in an sich bekannter Weise zwei durch eine Knicklenkung verbundene Fahrzeugteile auf, wobei der erste Walzenläuter einen der Fahrzeugteile bildet. Eine Straßenwalze mit Knicklenkung ist aus der DE-OS-1 924440 bekannt geworden. Bei einer solchen Ausbildung eines erfindungsgemäßen Bodenverdichtungsgerätes kann bei Lösung der starren Verbindung des zweiten Walzenläufers mit dem ersten Walzenläufer, d.h. bei Lösung der zweiten Verbindungsmittel, welche von unteren Steckbolzen gebildet sind, der zweite Walzenläufer über den ersten Walzenläufer geschwenkt werden und auf diesem in einer Transportstellung aufliegen.

Gemäß der Erfindung weist zweckmäßig der erste Walzenläufer eine Vibrationswalze und der zweite Walzenläufer eine Gummiradwalze auf. Eine solche Kombination hat sich insbesondere für die Verwendung des Bodenverdichtungsgerätes im Straßenbau als vorteilhaft erwiesen. Vibrationswalzen werden zum Verdichten von gebundenen Tragschichten, bei welchen das Material des Bodens mit Zement vermischt wird und auch für ungebundene Tragschichten verwendet. Der Vibrationseffekt wirkt sich noch in Tiefen bis zu 1 m günstig auf die Verdichtung des Bodens aus. Insbesondere bei Verwendung gebundener Tragschichten entstehen aber durch den Vibrationseffekt Risse an der Oberfläche, welche nachteilig sind. Diese Risse können nun beim nochmaligen Überwalzen des Bodens mittels der Gummiradwalze beseitigt werden. Solche Gummiradwalzen bestehen üblicherweise aus einer Anzahl von luftbereiften auf einer gemeinsamen Achse nebeneinander angeordneten Rädern. Da eine Gummiradwalze leichter ist als die Vibrationswalze, ist es günstig, den zweiten Walzenläufer mit einer solchen Gummiradwalze auszustatten. Wenn der zweite Walzenläufer bei unverschwenkbar mit dem ersten Walzenläufer oder dem Rahmen des Bodenverdichtungsgerätes verbundenem Zwischenrahmen abgesenkt und der erste Walzenläufer vom Boden abgehoben wird, wirkt auch das Gewicht des ersten Walzenläufers auf den zweiten Walzenläufer. Es können aber auch Walzen mit beliebigen anderen Bandagen, beispielsweise Stichelwalzen, Rippenwalzen usf. als erster bzw. zweiter Walzenläufer verwendet werden.

In der Zeichnung ist die Erfindung an Hand eines Ausführungsbeispieles schematisch erläutert.

Fig. bis 4 stellen in Seitenansicht verschiedene Stellungen des Bodenverdichtungsgerätes dar.
Fig. 5 stellt eine Draufsicht auf die Anordnung nach Fig. 2 dar.

Das Bodenverdichtungsgerät ist mit einer Knicklenkung ausgestattet, bei welcher zwei Fahrzeugteile 1 und 2 um eine vertikale Achse 3 knickbar aneinander angelenkt sind. Der Fahrzeugteil 2 besteht aus einem Walzenläufer 4, welcher eine Vibrationswalze 5 aufweist. Der zweite Walzenläufer 6 weist eine Gummiradwalze 7 auf. Der erste Walzenläufer 4 weist einen Rahmen 8 auf, dessen dem zweiten Walzenläufer 6 zugewendetes Ende von einem verwindungssteifen Querträger 9 gebildet ist. Der zweite Walzenläufer 6 ist durch Arme 10 schwenkbar an einem verwindungssteifen Zwischenrahmen 11 angelenkt. Die Arme 10 sind an ihrem vom ersten Walzenläufer 4 abgewendeten Ende durch einen Querträger 12 rahmenartig verbunden. Durch ein hydraulisches Kolben-Zylinder-Aggregat 13 ist der zweite Walzenläufer 6 gegen den verwindungssteifen Zwischenrahmen 11 heb- und senkbar abgestützt. Der Querträger 9 dem Rahmens 8 des ersten Walzenläufers 4 weist oben Ösen 14 und unten Ösen 15 auf. Der verwindungssteife Zwischenrahmen 11 weist oben Pratzen 16 und unten Pratzen 17 auf. In der Arbeitsstellung, in welcher der Zwischenrahmen 11 mit dem ersten Walzenläufer 4 unverschwenkbar verbunden ist, umgreifen diese Pratzen 16 und 17 den Querträger 9. Die Pratzen 16 werden mittels Steckbolzen mit den Ösen 14 und die Pratzen 17 mittels Steckbolzen mit den Ösen 15 verbunden.

Fig. 1 zeigt den zweiten Walzenläufer 6 in abgestellter Lage. Das Bodenverdichtungsgerät ist mit dem ersten Walzenläufer 4 allein verwendbar.

In der Stellung nach Fig. 2 und 3 sind die Pratzen 16 an die Ösen 14 und die Pratzen 17 an die Ösen 15 angeschlossen. Der verwindungssteife Zwischenrahmen 11 ist daher mit dem Rahmen 8 bzw. dem Querträger 9 starr verbunden. In der Stellung nach Fig. 2 ist der zweite Walzenläufer 6 durch die Zylinder-Kolben-Aggregate 13 vom Boden abgehoben. In dieser Stellung ist daher nur der erste Walzenläufer 4 in Wirkung. In der Stellung nach Fig. 3 ist der zweite Walzenläufer 6 durch das Zylinder-KolbenAggregat 13 abgesenkt und in Wirkung. Der erste Walzenläufer 4 ist angehoben und daher außer Wirkung.

In der Stellung nach Fig. 4 ist die Verbindung der unteren Pratzen 17 mit den Ösen 15 gelöst. Der zweite Walzenläufer 6 ist nur durch die mit Steckbolzen an die Ösen 14 angelenkten Pratzen 16 verbunden und ist in eine Stellung hochgeschwenkt, in welcher er über dem ersten Walzenläufer 4 liegt, wobei die Gummiradwalze 7 auf der Vibrationswalze 5 aufliegt und mit dieser mitläuft. In dieser Stellung ist die Baulänge verkürzt und es kann das Bodenverdichtungsgerät auf einem Tiefladefahrzeug verladen werden. Es kann aber auch in dieser Stellung nach Fig. 4 das Walzen mittels des ersten Walzenläufers 4 erfolgen oder es kann diese Stellung auch bei Straßenfahrt angenommen werden. Es ist auch die Stellung nach Fig. 3 zur Straßenfahrt geeignet, wobei allerdings die Gesamtlänge des Bodenverdichtungsgerätes vergrößert ist.

## Patentansprüche

1. Fahrbares Bodenverdichtungsgerät mit einem ersten Walzenläufer (4) und einem zweiten Walzenläufer (6), wobei beide Walzenläufer verschieden ausgebildete Walzen (5, 7) aufweisen und die Walzenläufer durch eine Hubvorrichtung (13) wahlweise in Arbeitsstellung gebracht werden können, dadurch gekennzeichnet, daß mit dem zweiten Walzenläufer (6) ein verwindungssteifer Zwischenrahmen (11) verbunden ist, der seinerseits mit dem ersten Walzenläufer (4) oder dem Rahmen des Bodenverdichtungsgerätes unter betriebsmäßigen Bedingungen wahlweise lösbar, verschwenkbar und unverschwenkbar verbindbar ist, an welchem der zweite Walzenläufer (6) verschwenkbar gelagert ist und gegen welchen die Hubvorrichtung (13) des zweiten Walzenläufers (6) abgestützt ist.

2. Bodenverdichtungsgerät nach Anspruch 1, dadurch gekennzeichnet, daß der mit dem zweiten Walzenläufer (6) verbundene verwindungssteife Zwischenrahmen mit dem ersten Walzenläufer oder dem Rahmen (11) des Bodenverdichtungsgerätes durch erste Verbindungsmittel (14, 16) zweckmäßig mittels Steckbolzen, schwenkbar verbindbar und durch zweite Verbindungsmittel (15,17), zweckmäßig mittels Steckbolzen, starr verbindbar ist.

3. Bodenverdichtungsgerät nach Anspruch 1, dadurch gekennzeichnet, daß der mit dem zweiten Walzenläufer (6) verbundene verwindungssteife Zwischenrahmen (11) sich ungefähr parallel zur Achse des weiten Walzenläufers (6) erstreckt.

4. Bodenverdichtungsgerät nach einem der Ansprüche 1 bis 3, dadurch gekennzeichnet, daß der erste Walzenläufer (4) oder der Rahmen des Bodenverdichtungsgerätes an dem dem zweiten Walzenläufer zugewendeten Ende einen verwindungssteifen Querträger (9) aufweist, mit welchem der verwindungssteife Zwischenrahmen (11) des zweiten Walzenläufers (6) lösbar, verschwenkbar und unverschwenkbar verbindbar ist.

5. Bodenverdichtungsgerät nach einem der Ansprüche 1 bis 4, dadurch gekennzeichnet, daß der mit dem zweiten Walzenläufer (6) verbundene verwindungssteife Zwischenrahmen (11) Pratzen (16, 17) aufweist, welche den Querträger (9) des ersten Walzenläufers (4) oder des Rahmens des Bodenverdichtungsgerätes oben und unten umgreifen und durch Steckbolzen od. dgl. mit diesem verbindbar sind.

6. Bodenverdichtungsgerät nach einen der Ansprüche 1 bis 5, dadurch gekennzeichnet, daß der zweite Walzenläufer (6) mit an den verwindungssteifen Zwischenrahmen (11) angelenkten Armen (10) ausgebildet ist, welche an ihrem von dem ersten Walzenläufer abgewendeten Ende durch einen Querträger (12) rahmenartig verbunden sind.

7. Bodenverdichtungsgerät nach einem der Ansprüche 1 bis 6, dadurch gekennzeichnet, daß es in an sich bekannter Weise zwei durch eine Knicklenkung (3) verbundene Fahrzeugteile (1 und 2) aufweist, wobei der erste Walzenläufer (4) einen der Fahrzeugteile bildet.

8. Bodenverdichtungsgerät nach einem der Ansprüche 1 bis 7, dadurch gekennzeichnet, daß der erste Walzenläufer (4) eine Vibrationswalze (5) und der zweite Walzenläufer (6) eine Gummiradwalze (7) aufweist.

## Claims

1. Mobile soil-tamping appliance with a first roller runner (4) and a second roller runner (6), the two roller runners having rollers (5, 7) of differing design, and the roller runners being capable of being brought selectively into the working position by means of a lifting device (13), characterized in that connected to the second roller runner (6) is a distortion-resistant intermediate frame (11) which is itself connectable to the first roller runner (4) or to the frame of the soil-tamping appliance selectively releasably, pivotably and non-pivotably under operating conditions and on which the second roller runner (6) is mounted pivotably and against which the lifting device (13) of the second roller runner (6) is supported.

2. Soil-tamping appliance according to Claim 1, characterized in that the distortion-resistant intermediate frame connected to the second roller runner (6) is connectable to the first roller runner or to the frame (11) of the soil-tamping appliance pivotably by first connect ion means (14,16), appropriately by means of cotter pins, and rigidly by second connection means (15, 17), appropriately by means of cotter pins.

3. Soil-tamping appliance according to Claim 1, characterized in that the distortion-resistant intermediate frame (11) connected to the second roller runner (6) extends approximately parallel to the axle of the second roller runner (6).

4. Soil-tamping appliance according to one of Claims 1 to 3, characterized in that the first roller runner (4) or the frame of the soil-tamping appliance has, at the end facing the second roller runner, a distortion-resistant cross-member (9), to which the distortion-resistant intermediate frame (11) of the second roller runner (6) is connectable releasably, pivotably and non-pivotably.

5. Soil-tamping appliance according to one of Claims 1 to 4, characterized in that the distortion-resistant intermediate frame (11) connected to the second roller runner (6) has claws (16, 17) which surround the cross-member (9) of the first roller runner (4) or of the frame of the soil-tamping appliance at the top and bottom and which are connectable to this by means of cotter pins or the like.

6. Soil-tamping appliance according to one of Claims 1 to 5, characterized in that the second roller runner (6) is designed with arms (10) which are articulated on the distortion-resistant intermediate frame (11) and which are connected in the manner of a frame by means of a cross-member (12) at their end facing away from the first roller runner.

7. Soil-tamping appliance according to one of Claims 1 to 6, characterized in that it has, in a way known per se, two vehicle parts (1 and 2) connected by means of an articulated link (3), the first roller runner (4) forming one of the vehicle parts.

8. Soil-tamping appliance according to one of Claims 1 to 7, characterized in that the first roller runner (4) has a vibrating roller (5) and the second roller runner (6) has a rubber-wheel roller (7).

## Revendications

1. Appareil automobile compacteur de sol avec un premier organe à rouleau (4) et un deuxième organe de rouleau (6), sur lequel les deux organes à rouleau présentent des rouleaux (5, 7) de conformation différente et sur lequel les organes à rouleau peuvent être placés, à volonté, en position de travail au moyen d'un dispositif de levage (13), caractérisé en ce qu'un bâti intermédiaire (11) rigide à la torsion est relié au deuxième organe à rouleau (6) qui, pour sa part, peut être relié a volonté au premier organe à rouleau (4) ou au châssis de l'appareil compacteur de sol dans les conditions même de l'exploitation, avec possibilité de détachement, de pivotement et sans possibilité de pivotement, sur lequel le deuxième organe à rouleau (6) est monté avec liberté de pivotement et contre lequel s'appuie le dispositif de levage (13) du deuxième organe à rouleau (6).

2. Appareil compacteur de sol selon la revendication 1, caractérisé en ce que le bâti intermédiaire rigide à la torsion qui est relié au deuxième organe à rouleau (6) peut être relié avec liberté de pivotement au premier organe a rouleau ou au châssis (11) de l'appareil compacteur de sol par de premiers moyens de fixation, (14, 16), soit de manière adéquate par des boulons-fiches, et peut être relié de manière rigide par des deuxièmes moyens de fixation (15, 17) soit, de manière adéquate par les boulons-fiches.

3. Appareil compacteur de sol selon la revendication 1, caractérisé en ce que le châssis intermédiaire (11) rigide à la torsion qui est relié aux deuxième organe à rouleau (6) s'étend de manière sensiblement parallèle à l'axe du deuxième organe à rouleau (6).

4. Appareil compacteur de sol selon l'une des revendications 1 à 3, caractérisé en ce que le premier organe à rouleau (4) ou le châssis de l'appareil compacteur de sol présente à son extrémité en regard du deuxième organe à rouleau une traverse (9) rigide à la torsion à laquelle peut être relié avec possibilité de détachement, de pivotement et impossibilité de pivotement le bâti intermédiaire (11) du deuxième organe à rouleau (6).

5. Appareil compacteur de sol selon l'une des revendications 1 à 4, caractérisé en ce que le bâti intermédiaire (11) relié au deuxième organe à rouleau (6) présente des griffes (16, 17), qui enserrent par le haut et par le bas la traverse (9) du premier organe à rouleau (4) ou du châssis de l'appareil compacteur de sol et sont reliables à celui-ci par des boulons-fiches ou des pièces similaires.

6. Appareil compacteur de sol selon l'une des revendications 1 à 5, caractérisé en ce que le deuxième organe à rouleau (6) est constitué avec des bras (10) articulés sur le bâti intermédiaire (11) rigide à la torsion, lesquels sont reliés par une traverse (12) en forme de cadre à leur extrémité opposée au premier organe à rouleau.

7. Appareil compacteur de sol selon l'une des revendications 1 à 6, caractérisé en ce qu'il présente, de manière en soi connue, deux parties de véhicule (1 et 2) reliées par un joint d'articulation (3) et dont le premier organe à rouleau (4) constitue une des parties du véhicule.

8. Appareil compacteur de sol selon l'une des revendications 1 à 7, caractérisé en ce que le premier organe à rouleau (4) présente un cylindre vibrant (5) et le deuxième organe à rouleau (6) un rouleau à roues en caoutchouc (7).
